# EUROPÄISCHE PATENTSCHRIFT

(11) **EP 0 239 854 B1**
(45) Veröffentlichungstag und Bekanntmachung des Hinweises auf die Patenterteilung: **15.05.1991**
(21) Anmeldenummer: 87103723.0
(22) Anmeldetag: 14.03.1987
(51) Int. Cl.: F24F 13/072

(54) **Luftauslass**
Air outlet
Sortie d'air

(30) Priorität: 27.03.1986 CH 260/86
(43) Veröffentlichungstag der Anmeldung: 07.10.1987
(73) Patentinhaber: Hesco Pilgersteg AG, CH-8630 Rüti (CH)
(72) Erfinder: Rüegg, Max, CH-8636 Wald (CH)
(74) Vertreter: Quehl, Horst Max, Dipl.-Ing.

(56) Entgegenhaltungen:
- DE-A- 2 430 216
- DE-A- 2 553 196
- DE-A- 2 712 473
- DE-A- 2 914 863
- DE-B- 2 222 453
- US-A- 3 099 949

## Beschreibung

Die Erfindung betrifft einen Luftauslass gemäss dem Oberbegriff des Patentanspruchs 1.

Ein Luftauslass dieser Art ist beispielsweise bekannt durch die DE-A- 2553196. Für derartige bekannte Luftauslässe ist die Ausführung des Luftleitorganes in Form einer Walze mit einem schlitzartigen, diametral verlaufenden Strömungskanal charakteristisch. Ein walzenförmiges querdurchströmtes Luftleitorgan mit mehreren hintereinander angeordneten schlitzartigen Luftdurchströmungsöffnungen ist weiterhin durch die DE-A- 16 79 564 bekannt. Da das Luftleitorgan für seine drehbare Lagerung seitlich zwischen den Wänden des schlitzförmigen Austrittskanals formschlüssig eingeschlossen ist, lässt sich die Ausströmrichtung der Luft nur in einem entsprechend begrenzten Winkelbereich durch Drehen des Luftleitorganes verändern. Bei weiterer Verdrehung schliesst sich der Strömungskanal, da seine Austrittsöffnung dann von der Wand des Austrittkanals überdeckt wird. Um die Luft nach beiden Seiten in den Raum hinein zu verteilen, müssen in Längsrichtung hintereinander im Austrittskanal gelagerte Luftleitorgane abwechselnd in entgegengesetzte Richtung eingestellt werden. Das dabei auftretende sägezahnartige Erscheinungsbild wird in Kombination mit durchlaufenden ebenen Verkleidungsprofilen oft als störend empfunden. Ausserdem wird durch den begrenzten Schwenkbereich der bekannten Luftleitorgane, bzw. der Austrittsströmung und die abwechselnd entgegengesetzten Ausströmrichtungen, die Erzielung eines inbesondere bei niedrigen Räumen angestrebten Coandaeffekts behindert, und eine Strömung entlang der Decke zur verbesserten Verteilung von Kaltluft wird nicht erreicht.

Der Erfindung liegt die Aufgabe zugrunde, einen Luftauslass der genannten Art zu finden, der eine besonders flache Abströmung der Luft entlang der Decke oder der Wand des zu belüftenden Raumes und eine beidseitige Abströmung bei einfacher konstruktiver Gestaltung ermöglicht, ohne dass das Erscheinungsbild nachteilig beeinflusst wird. Dabei soll sein Luftelement, wie an sich bekannt, bei verhältnismässig grossem Durchströmungsquerschnitt besonders schmal ausführbar sein, so dass der Austrittskanal in den verhältnismässig schmalen Schlitzraum zwischen den Decken- oder Wandverkleidungsprofilen, z.B. von üblichen Paneelverkleidungen, eingreifen kann. Dieser Schlitzraum ist beispielsweise nur 17 mm breit. Weiterhin soll das Luftleitelement eine auch für besonders langgestreckte Ausführungen ausreichende Formstabilität aufweisen. Schliesslich soll die Querdurchströmung des Luftleitelementes möglichst verlustlos und ohne Strömungsgeräusche erfolgen. Die Lösung dieser Aufgabe erfolgt aufgrund der kennzeichnenden Merkmale des Patentanspruchs 1. Vorteilhafte Ausgestaltungen der Erfindung sind Gegenstand der abhängigen Patentansprüche und der folgenden Beschreibung eines Ausführungsbeispieles anhand der Zeichnungen zu entnehmen. Es zeigt:
- Fig.1: einen Querschnitt durch eine hinter einer Wand- bzw. Deckenverkleidung montierte Luftverteilkammer mit erfindungsgemässem Luftauslass in schematischer Darstellung,
- Fig.2 und 3: eine Aufsicht und Seitenansicht eines Luftleitelementes,
- Fig.4 bis 7: verschiedene Einstellpositionen eines Luftleitelementes und
- Fig. 8 bis 11: zwei schematisch dargestellte Luftverteileinstellungen eines erfindungsgemässen Luftauslasses mit je einem Querschnitt und einer Aufsicht des Luftauslasses.

Der Luftauslass 1 hat einen Austrittskanal 2, dessen beiden Seitenwände 3,4 in verhältnismässig geringem Abstand parallel zueinander verlaufen, so dass er schlitz- oder spaltförmig gestaltet ist. Mehrer Distanzbolzen 5 fixieren beide Kanalseitenwände 3,4 zueinander. Letztere sind als Strangprofil hergestellt und bilden durch je eine bogenförmige Krümmung 6,7 gemeinsam eine Kanalerweiterung 8, die den Uebergang zu der Luftverteilkammer 9 herstellt. Dabei können die Kanalseitenwände in einem Stück in die Kammerseitenwand übergehen oder einen sich anschliessenden Profilteil 11,12 aufweisen, in den ein entsprechend geformter Bereich 14,15 der Blechwand 16 jeweils formschlüssig eingreift. Beide, somit die Kanalseitenwände 3,4 und einen der Wandhalterung dienenden Profilteil 11, 12 bildenden und somit winkelartig gestalteten Strangprofile 17, 19 haben weiterhin jeweils eine Halterungsnut 20, 21 für eine als Luftfilter dienende Lochplatte 22 sowie jeweils ein Nutenpaar 24,25;26,27 für den Eingriff von Halterungsteilen 29,30, die an Gewindeschäften 31,32 verstellbar fixiert sind. Die Luftverteilkammmer 9 hat die Form eines im Querschnitt rechteckförmigen langgestreckten Kanals, der parallel zu den im Querschnitt flach-c-förmig gestalteten Deckenverkleidungsprofilen 33,34 hinter Isolierplatten 35 der Deckenverkleidung verläuft. Senkrecht zu einer Längswand 37 der Luftverteilkammer 9 schliesst sich ein im Querschnitt kreisförmiger Zuluftkanal über den in die Längswand 37 eingesetzten Anschlussstutzen 39 an. In diesen ist ebenfalls eine der Luftfilterung dienende Lochplatte 40 eingesetzt. Die gesamte, der Luftzufuhr dienende Anordnung ist über mehrere der genannten Gewindeschäfte 31 an der Raumdecke 41 aufgehängt.

Aus ästhetischen Gründen ist der Abstand zwischen den streifenförmigen bzw. leistenförmigen Deckenverkleidungsprofilen 33,34 gering und beträgt bei üblichen "Paneel"-Decken 17 mm. Für ein für die Montage des Luftauslasses 1 ausreichendes Seitenspiel im Schlitzraum 42 zwischen den Verkleidungsprofilen 33,34 beträgt die grösste äussere Breite an den zueinander parallelen Kanalseitenwänden 3,4 d.h. im Eingriffsbereich mit den Verkleidungsprofilen 33,34 15 mm, wobei diese grösste Breite in Ausströmrichtung vor dem oder den Luftleitelementen 44 durch eine strömungstechnisch vorteilhafte Ausbauchung 45 des Austrittskanals 2 gebildet ist. An diese Ausbauchung 45 schliesst sich in Strömungsrichtung eine für die drehbare Halterung des Luftleitelementes 44 vorgesehene Lagerungsprofilierung 46 an, die aus je einer im Querschnitt kreisbogenförmigen Rille besteht, deren Krümmungsradius demjenigen von kreisring- bzw. kreisscheibenförmigen Führungsbereichen 47 des jeweiligen Luftleitelementes 44 entspricht. Die Lagerungsprofilierung umschliesst das Luftleitelement 44 mit geringer Vorspannung, so dass es selbsthemmend gehalten ist, bzw. eine Verdrehung für eine andere Ausströmrichtung nur nach Ueberwindung eines Widerstandes möglich ist. Das Verdrehen erfolgt mittels eines als Hebel verwendeten stabartigen Werkzeuges, z.B. eines Schraubenziehers o.dgl., das von aussen in das Luftleitelement 44 eingesteckt wird.

Um zu verhindern, dass bei geringen fertigungstechnisch bedingten Mass- oder Formabweichungen von in Längsrichtung hintereinander zwischen den Lagerungsproflilierungen 46 gehaltenen Luftleitelementen 44 nicht alle Luftleitelemente 44 mit Selbsthemmung eingeschlossen sind, sondern nur diejenigen mit grösserem Mass, erfolgt die selbsthemmende Umfassung der Luftleitelemente 44 vorzugsweise nur an einem in Längsrichtung eng begrenzten kreisring- bzw. kreisscheibenförmigen Führungsbereich 47ʹ, der einen geringfügig grösseren Durchmesser von z.B. 0,2 mm Uebermass gegenüber den übrigen Führungsbereichen 47 aufweist. Entsprechend den Darstellungen der Fig. 2 und 3 sind in gleichmässigem Abstand voneinander fünf Führungsbereiche 47 vorgesehen, von denen der mittlere Führungsbereich 47ʹ das genannte geringe Uebermass aufweist. Der Abstand zu dem selbsthemmend gehaltenen Führungsbereich 47ʹ des in Längsrichtung angrenzenden Luftleitelementes 44 ist folglich ausreichend gross um zu verhindern, dass die Lagerungsproflierung 46 sich durch Ausbiegung nicht an jeden ein Uebermass aufweisenden Führungbereich 47ʹ zur Erzielung einer Selbsthemmung anlegen kann. Die einzelnen Führungsbereiche 47 haben weiterhin die Aufgabe, durch ihre scheibenförmige Ausführung zur Versteifung des Luftleitelementes 44 beizutragen, indem sich die Teile der Längsprofilierungen 49,50,51 des Luftleitelementes 44 an den Führungsbereichen abstützen. Die Luftleitelemente 44 dieser Art bestehen aus Kunststoff oder aus einer Aluminiumlegierung und sind durch Spritzgiessen hergestellt.

Um in einer bestimmten, in Fig. 4 dargestellten Drehposition des Luftleitelementes 44 eine Luftausströmung in zwei einander entgegengesetzten Richtungen entsprechend den Pfeilen 53,54, d.h. quer zur Längsrichtung des langgestreckten Luftleitelementes 44, zu ermöglichen, ist der für die Querdurchströmung vorgesehene Hohlquerschnitt des Luftleitelementes beim Ausführungsbeispiel der Fig.2 bis 7 T-förmig gestaltet, d.h. es sind drei im Winkel von 90° zueinander angeordnete Teilkanäle 55,56,57 vorhanden, mit einem Zuströmteilkanal 55 und zwei Abströmteilkanälen 56,57. Um bei der Durchströmung des Luftleitelementes geräuscherzeugende, bzw. strömungsungünstige Querschnittsveränderungen zu vermeiden, ist das Luftleitelement 44 von den Seitenwänden 3,4 des Austrittskanals 2, bzw. von der Lagerungsprofilierung 46 so weit austrittsseitig umschlossen, dass in der symmetrischen Drehposition nach Fig.4 ein Teil der Abströmteilkanäle 56, 57 soweit geschlossen ist, dass der verbleibende Austrittsquerschnitt 59,60 beider Abströmteilkanäle 56,57 mindestens angenähert gleich gross ist wie der Querschnitt des Zuströmteilkanals 55. Entsprechend steht ein Teil des Umfanges des Luftleitelementes 44 über eine Ebene über, die die Stirnflächen 61,62 des Austrittskanals 2, bzw. der Seitenwände 3,4 verbindet. Die die Seitenwände des Zuströmteilkanals 55 und eine Seitenwand der Abströmteilkanäle 56,57 bildenden Längsprofilierungen 49,50 haben einen winkelförmigen Querschnitt mit gleichförmiger Wanddicke. Diese Formgebung verhindert unerwünschte Formveränderungen bei der Abkühlung bzw. Verfestigung des Luftleitelementes bei seiner Herstellung als Kunststoffspritzteil. Die sich dabei ergebenden äusseren, im Querschnitt winkelförmigen Vertiefungen, die in Längsrichtung des Luftleitelementes 44 durch die kreisscheibenförmigen Führungsbereiche 47,47ʹ unterbrochen sind, bilden ausserdem Eingriffsräume, in die ein Ausstosser eines Formwerkzeuges für die Herstellung als Spritzgiessformteil eingreifen kann.

Für eine beidseitige Abströmung in einer Querschnittsebene des erfindungsgemässen Luftauslasses ist auch ein anderer mit einem bogenförmigen Querteil der T-Form ( ) Querschnitt möglich, d.h. quer zu einem Zuströmteilkanal 55 ist ein Wandteil bzw. Längsprofilierungsteil 51 in Strömungsrichtung hinter diesem angeordnet, auf die das die Luftströmung auftrifft, um nach zwei entgegengesetzten Seiten seitlich nach aussen abgelenkt zu werden. Diese Längsprofilierungsteil 51 kann zur Erzielung der zuvor angedeuteten Querschnittsvariante verschiedene Querschnittsformen aufweisen, die diese Strömungsablenkung bewirken.

In der in Fig. 4 dargestellten Drehposition von zahlreichen hintereinander angeordneten Luftleitelementen 44 ergibt sich ein ästhetisch besonders vorteilhaftes Erscheinungsbild im Bereich zwischen den Deckenverkleidungsprofilen und damit der gesamten Raumdecke. Zur Berücksichtigung von räumlichen Gegebenheiten, wie z.B. von in einem grösseren Raum angeordneten Zwischenwänden oder der Raumseitenwände, lassen sich jedoch durch die individuelle Verstellbarkeit der einzelnen Luftleitelemente 44 optimale Strömungsmuster der Zuluft für die Raumklimatisierung erzielen, wie es für in der Breite nicht begrenzte Schlitzauslässe z.B. durch die US-A-3 302 550,(Sp. 1, Z. 51-54 und Sp. 3, Z. 35-37) und die US-A-3 308 744 (Sp. 5, Z. 44,45) an sich bekannt ist. Fig. 5 bis 7 zeigen Beispiele für Einstellpositionen eines Luftleitelementes, während durch die Fig.8 bis 11 Beispiele für durch einen Luftauslass erzielbare Strömungsmuster gezeigt sind. In den von unten gegen eine Raumdecke gesehenen schematischen Ansichten der Fig.9 und 11 sind in Längsrichtung des Luftauslasses 1 nacheinander verschiedene Ausblasrichtungen der einzelnen Luftleitelemente 44 dargestellt. Das Strömungsmuster nach Fig.9 hat gemäss der Abbildung von oben nach unten folgende Ausströmrichtungen der Luftleitelemente: beidseitig flach, 30° links, 30° rechts, beidseitig flach, 30° links, 30° rechts, beidseitig flach. Das Strömungsmuster nach Fig. 11 hat gemäss der Abbildung von oben nach unten folgende Ausströmrichtungen: beidseitig flach, 45° rechts, senkrecht abwärts, 45° links, beidseitig flach, beidseitig flach, 45° rechts, senkrecht abwärts, 45° links, beidseitig flach. Dabei ist zu berücksichtigen, dass bei Verwendung der Luftleitelemente 44 gemäss Fig.2 und 3 jedes Luftleitelement 44 aufgrund seiner Unterteilung durch die Kreisscheibenförmigen Führungsbereiche 47 in Längsrichtung hintereinander jeweils eine Gruppe von vier gleichgerichteten Teilströmen erzeugt, die sich jedoch zu einem einheitlichen im Querschnitt keil- bzw. keulenförmigen langgestreckten Luftstrahl 65 vereinigen, wie sie mit verschiedenen Strömungsrichtungen in Fig. 1 angedeutet sind.

Aus äesthetischen und aus strömungstechnischen Gründen erfolgt die Anordnung eines erfindungsgemässen Luftauslasses in einer gegenüber der äusseren Ebene der Deckenverkleidung 33,34 zurückversetzten Position, so dass die flach ausströmende Luft über die abgerundeten Randbereiche 66,67 der Deckenverkleidungsprofile 33,34 strömt und sich aufgrund des Coandaeffektes an diese anschmiegt, wie durch die Luftstrahlen 65ʹ, 65ʺ angedeutet ist.

## Patentansprüche

1. Luftauslass mit einem für den Anschluss an eine Luftverteilkammer (9) bestimmten schlitzförmigen Austrittskanal (2), für den Eingriff in den Schlitzraum zwischen Deckenoder Wandverkleidungsprofilen (33,34) eines zu belüftenden Raumes, wobei im Mündungsbereich des Austrittskanals (2) mindestens ein längliches querdurchströmtes Luftleitelement (44) um eine senkrecht zur Kanaldurchströmung verlaufende geometrische Achse drehbar zwischen beiden Seitenwänden (3, 4) des Austrittskanals (2) gehalten ist und der für die Querdurchströmung vorgesehene Hohlquerschnitt des mindestens einen Luftleitelementes (44) drei Teilkanäle (55, 56,57) bildet, von denen einer einen Zuströmteilkanal (55) und die anderen Abströmteilkanäle (56,57) bilden, dadurch gekennzeichnet, dass die Teilkanäle (55,56,57) einen T-förmigen Hohlquerschnitt für die Durchströmung des Luftleitelementes (44) bilden und das Luftleitelement (44) über die Ebene der Oeffnung des Austrittskanals (2) nach außen hervorsteht.

2. Luftauslass nach Anspruch 1, dadurch gekennzeichnet, dass das mindestens eine Luftleitelement (44) in seiner Längsrichtung hintereinander angeordnete, durch Zwischen-wände (47,47') getrennte Strömungskanäle (Fig. 2 und 3) aufweist, die durch die Teilkanäle (55,56,57) gebildet sind.

3. Luftauslass nach Anspruch 1 oder 2, dadurch gekennzeichnet, dass die die Abströmteilkanäle (56,57) nach aussen begrenzende Längsprofilierung (51) einen bogenoder winkelförmigen Querschnitt mit nach innen- oder aussen gerichteter Krümmung aufweist.

4. Luftauslass nach einem der Ansprüche 1 bis 3, dadurch gekennzeichnet, dass die Teilkanäle (55,56,57) durch zwei im Querschnitt winkelförmige Längsprofilierungen (49,50) des Luftleitelementes (44) begrenzt sind.

5. Luftauslass nach einem der Ansprüche 1 bis 4, dadurch gekennzeichnet, dass das mindestens eine Luftleitelement (44) mindestens zwei im axialen Abstand voneinander angeordnete, im Umfang kreisförmige Führungsbereiche (47) aufweist.

6. Luftauslass nach einem der Ansprüche 1 bis 6, dadurch gekennzeichnet, dass das mindestens eine Luftleitelement (44) einen im Umfang kreisförmigen Führungsbereich (47) aufweist, der die grösste diametrale Abmessung des Luftleitelementes (44) bildet.

7. Luftauslass nach Anspruch 1, dadurch gekennzeichnet, dass der Oeffnungsrand (61,62) des Austrittskanals (2) in symmetrischer Position des Luftleitelementes (44) relativ zum Austrittskanal (2) den Strömungsquerschnitt der Abströmteilkanäle (56,57) so weit verschliesst, dass der verbleibende unverdeckte Querschnitt des jeweiligen Abströmteilkanals mindestens angenähert halb so gross ist wie der Strömungsquerschnitt des Zuströmteilkanals (55).

8. Luftauslass nach einem der Ansprüche 1 bis 7, dadurch gekennzeichnet, dass der Austrittskanal (2) unmittelbar vor dem Luftleitelement (44) eine Ausbauchung (45) aufweist.

## Claims

1. Air outlet with a slot-like discharge channel (2) intended for connection to an air distribution chamber (9), for engagement in the slot space between the ceiling or wall cladding profiles (33, 34) of a room to be ventilated and in the opening area of the discharge channel (2) is held at least one elongated air deflector (44) through which there is a transverse flow so as to be rotatable about a geometrical axis at right angles to the channel through-flow between two side walls (3, 4) of the discharge channel (2) and which for the hollow cross-section of the at least one air deflector (44) provided for the transverse flow forms three partial channels (55, 56, 57) , whereof one is formed an inflow partial channel (55) and the others outflow partial channels (56, 57), characterized in that the partial channels (55, 56, 57) form a T-shaped hollow cross-section for the flow through the air deflector (44) and the latter projects outwards over the plane of the opening of the discharge channel (2).

2. Air outlet according to claim 1, characterized in that the at least one air deflector (44) has in its longitudinal direction successively arranged flow channels (figs. 2 and 3) separated by partitions (47, 47') and which are formed by the partial channels (55, 56, 57).

3. Air outlet according to claims 1 or 2, characterized in that the longitudinal profile (51) outwardly bounding the outflow partial channels (56, 57) has an arcuate or angular cross-section with inwardly or outwardly directed curvature.

4. Air outlet according to one of the claims 1 to 3, characterized in that the partial channels (55, 56, 57) are bounded by two cross-sectionally, angular longitudinal profiles (49, 50) of the air deflector (44).

5. Air outlet according to one of the claims 1 to 4, characterized in that the at least one air deflector (44) has at least two axially spaced, circumferentially circular guide areas (47).

6. Air outlet according to one of the claims 1 to 6, characterized in that the at least one air deflector (44) has a circumferentially circular guide area (47), which forms the largest diametrical dimension of the air deflector (44).

7. Air outlet according to claim 1, characterized in that the opening edge (61, 62) of the discharge channel (2) in the symmetrical position of the air deflector (44) relative to the discharge channel (2) closes the flow cross-section of the outflow partial channels (56, 57) to such an extent that the remaining uncovered cross-section of the particular outflow partial channel is at least approximately half as large as the flow cross-section of the inflow partial channel (55).

8. Air outlet according to one of the claims 1 to 7, characterized in that the discharge channel (2) has a bulge (45) immediately upstream of the air deflector (44).

## Revendications

1. Bouche d'échappement d'air avec un conduit d'échappement (2) en Forme de fente destiné au raccordement à une chambre de répartition d'air (9) pour la mise en place dans l'espace situé entre les profilés de revêtement (33,34) de plafond ou de mur d'un local à ventiler, un élément de guidage d'air longitudinal (44) au moins à écoulement transversal étant monté à rotation entre deux parois latérales (3,4) du conduit d'échappement (2) autour d'un axe géométrique perpendiculaire à la direction d'écoulement de l'air dans la région d'embouchure du conduit (2), la section transversale prévue pour l'écoulement transversal d'au moins un élément de guidage d'air (44) Formant trois conduits partiels (55,56,57), dont l'un constitue un conduit partiel d'admission (55) et les autres des conduits partiels d'échappement (56,57), caractérisée en ce que les conduits partiels (55,56,57) ont une section transversale à cavité en forme de T permettant l'écoulement de l'air dans l'élément de guidage d'air (44) et en ce que l'élément de guidage d'air (44) fait protubérance vers l'extérieur au-delà du plan de l'embouchure du conduit d'échappement (2).

2. Bouche d'échappement d'air suivant la revendication 1, caractérisée en ce q'au moins un élément de guidage d'air (44') présente des conduits d'écoulement (Figs. 2 et 3) disposés en série dans sa direction longitudinale et séparés par des parois intermédiaires (47, 47' ), conduits d'écoulement qui sont constitués par les conduits partiels (55,56,57).

3. Bouche d' échappement d'air suivant les revendications 1 ou 2, caractérisé en ce que le profil longitudinal bornant vers l'extérieur les conduits partiels d'écoulement (56,57) présente une section transversale en forme d'arc ou d'angle, avec une courbure orientée vers l'intérieur ou vers l'extérieur.

4. Bouche d'échappement d'air suivant l'une quelconque des revendications de 1 à 3, caractérisée en ce que les conduits partiels (55,56,57) sont délimités par deux profilés longitudinaux à section transversale angulaire (49,50) de l'élément de guidage d'air (44).

5. Bouche d'échappement d'air suivant l'une quelconque des revendications de 1 à 4, caractérisée en ce qu'au moins un élément de guidage d'air (44) présente au moins deux zones de guidage (47) à contour circulaire, à distance axiale l'une de l'autre.

6. Bouche d'échappement d'air suivant l'une quelconque des revendications de 1 à 5, caractérisée en ce qu'au moins un élément de guidage (44) présente une zone de guidage à contour circulaire (47), qui constitue la dimension diamétrale maximale de l'élément de guidage d'air (44).

7. Bouche d'échappement d'air suivant la revendication 1, caractérisée et ce que, dans la position symétrique de l'élément de guidage d'air par rapport au conduit d'échappement (2), le bord de l'orifice (61,62) du conduit d'échappement (2) obture la section d'écoulement transversal des conduits partiels d'échappement (56,57) à un degré tel que la section transversale non obturée subsistante a sensiblement la moitié de la valeur de la section transversale d'écoulement du conduit partiel d'admission (55).

8. Bouche d'échappement d'air suivant l'une quelconque des revendications de 1 à 7, caractérisée en ce que le conduit d'échappement (2) présente un élargissement directement à l'avant de l'élément de guidage d'air (44).
